# EUROPÄISCHE PATENTSCHRIFT

(11) **EP 0 696 336 B1**
(45) Veröffentlichungstag und Bekanntmachung des Hinweises auf die Patenterteilung: **02.07.1997**
(21) Anmeldenummer: 94912461.4
(22) Anmeldetag: 15.04.1994
(51) Int. Cl.: F01D 11/04

(54) **DICHTUNGSANORDNUNG FÜR EINE DURCHFÜHRUNG EINER WELLE DURCH EIN GEHÄUSE SOWIE VERFAHREN ZU IHREM BETRIEB**
SEALING ARRANGEMENT FOR A SHAFT DUCT THROUGH A HOUSING AND PROCESS FOR OPERATING THE SAME
AGENCEMENT D'ETANCHEIFICATION DE LA TRAVERSEE D'UN ARBRE DANS UN BOITIER ET SON PROCEDE D'EXPLOITATION

(30) Priorität: 27.04.1993 DE 4313805
(43) Veröffentlichungstag der Anmeldung: 14.02.1996
(73) Patentinhaber: SIEMENS AKTIENGESELLSCHAFT, 80333 München (DE)
(72) Erfinder: LEHMANN, Wolfgang, D-02827 Görlitz (DE); FRIEBE, Detlef, D-02827 Görlitz (DE)
(86) Internationale Anmeldenummer: DE9400421
(87) Internationale Veröffentlichungsnummer: WO9425738

(56) Entgegenhaltungen:
- DE-C- 451 680
- DE-C- 576 969
- GB-A- 158 880
- GB-A- 618 133
- GB-A- 838 092
- GB-A- 872 646

## Beschreibung

Die Erfindung betrifft eine Dichtungsanordnung für eine Durchführung einer eine Achse habenden Welle durch ein feststehendes Gehäuse, welches einen mit einem Fluid beaufschlagbaren Innenraum umschließt, aus dem die Welle austritt, mit einer die Welle umringenden, entlang der Achse beiderseits von Dichtungen benachbarten und durch zumindest eine der Dichtungen hindurch mit dem Fluid beaufschlagbaren Wrasenkammer, die zu der Umgebung hin offen ist. Die Erfindung betrifft auch ein Verfahren zum Betrieb einer solchen Dichtungsanordnung.

Eine solche Dichtungsanordnung nebst einem Verfahren zu ihrem Betrieb geht hervor aus der DE-PS 576 969.

Die Erfindung bezieht sich insbesondere auf eine Dichtungsanordnung zur Anwendung an einer Dampfturbine, um eine Durchführung einer rotierenden Welle aus einem Gehäuse der Dampfturbine abzudichten. Dabei wird Dampf, der durch eine Dichtung hindurch entlang der Welle aus dem Gehäuse austritt, in einer Wrasenkammer gesammelt und in die Umgebung entlassen. Durch Kondensation verwandelt sich dieser Dampf in Nebel und ist somit an der Dichtungsanordnung als "Wrasenfahne" sichtbar. Er bietet auf diese Weise eine einfache Funktionskontrolle für die Dichtungsanordnung. Eine solche einfache Funktionskontrolle ist besonders interessant und vielfach wünschenswert an einer Dampfturbine für industrielle Zwecke, deren Leistungsabgabe üblicherweise zwischen etwa 1 MW und etwa 50 MW liegt; bei einer derartigen Dampfturbine erhält sich insbesondere die Beanspruchung der Umgebung durch eine Wrasenfahne in der Regel in annehmbaren Grenzen.

Dichtungsanordnungen für Durchführungen von Wellen sind im Stand der Technik in vielfältigen Formen bekannt; insbesondere gibt es eine große Vielzahl von Ausführungsmöglichkeiten für die einzelnen Komponenten der Dichtungsanordnungen, insbesondere die Dichtungen selbst. Dichtungsanordnungen zur Anwendung an Dampfturbinen gehen hervor aus der DE 26 43 484 A1 und der DE 33 33 530 A1; auch verschiedene Ausführungsmöglichkeiten für Komponenten der Dichtungsanordnungen sind in diesen Schriften beschrieben. Die EP 0 463 532 A1 betrifft die Entsorgung von Dampf, welcher aus einer Dichtungsanordnung austritt, wobei dieser Dampf in einer sogenannten "Wrasendampfkondensator-Anordnung" kondensiert wird. Das Hauptaugenmerk liegt in dieser Schrift auf der Ausgestaltung des Wrasendampfkondensators selbst. Dieser ist insbesondere ausgelegt als druckloser Wärmetauscher, was bedeutet, daß in ihm die Kondensation des Wrasendampfes etwa bei normalem Atmosphärendruck erfolgt. Ein Entlassen von Wrasendampf in die Umgebung findet nicht statt, sondern der Wrasendampf wird vollständig kondensiert.

Die GB-PS 1 267 548 betrifft ebenfalls eine Dichtungsanordnung an einer Dampfturbine nach Art derjenigen, die in der EP 0 463 532 A1 beschrieben ist. Die Dichtungsanordnung soll nicht nur für eine Durchführung einer rotierenden Welle, insbesondere eine Abtriebswelle einer Dampfturbine, sondern auch für eine Durchführung einer entlang ihrer Achse verschiebbaren und nicht notwendigerweise drehbaren Ventilspindel verwendbar sein. In diesem Sinne soll vorliegend der Begriff "Welle" so ausgelegt werden, daß er drehbare Wellen und verschiebbare Spindeln gleichermaßen umfaßt.

Dichtungen für Dichtungsanordnungen der beschriebenen Art sind in Funktion und Auslegung beschrieben in dem Buch "Thermische Turbomaschinen" von W. Traupel, Springer-Verlag, Berlin 1977, Bd. 1, Kap. 10. Es sind insbesondere Dichtungen nach Art der Labyrinthdichtungen eingehend beschrieben; andere Dichtungen, namentlich Stopfbuchsendichtungen, insbesondere Stopfbuchsendichtungen mit Kohleringen, werden nur am Rande erwähnt und als unvorteilhaft für Dampfturbinen in Kraftwerken bezeichnet. Diese Bemerkung bezieht sich jedoch offensichtlich nicht auf die Verwendung von Stopfbuchsen und/oder Kohleringen in Dichtungen für Dampfturbinen, die für industrielle Zwecke bestimmt sind; ausweislich der DE 26 43 484 A1 und der DE 33 33 530 A1 sind Kohleringdichtungen in solchen Dampfturbinen sehr wohl üblich.

Eine Dichtungsanordnung der eingangs genannten Art nebst einem Verfahren zu ihrem Betrieb geht hervor aus der DE-PS 567 969. Zusätzlich ist bei der dort beschriebenen Einrichtung vorgesehen, mehrere Wrasenkammern in verschiedenen Dichtungsanordnungen aus einer einzigen Quelle mit Fluid, und zwar Dampf, zu beaufschlagen. Hiermit soll eine Entlastung der Umgebung von Wrasendampf erreicht werden, da zur Gewährleistung eines ausreichenden Überdrucks in jeder Wrasenkammer nur noch erforderlich ist, daß aus nur einer einzigen Dichtungsanordnung Fluid entströmt, nämlich derjenigen Dichtungsanordnung, bei der das Fluid zwischen der Wrasenkammer und dem Schornstein, durch den das Fluid abgeblasen wird, den geringsten Widerstand vorfindet.

Die DE-PS 451 680 betrifft eine anders gestaltete Dichtungsanordnung. Diese Dichtungsanordnung ist gekennzeichnet dadurch, daß in einer die Welle umringenden Kammer, welche entlang der Welle am weitesten außen liegt, ein Unterdruck aufrechterhalten wird, der bewirkt, daß entlang der Welle Luft in die Kammer hineingesaugt wird. Dies soll sicherstellen, daß keinerlei Dampf in die Umgebung gelangt. Der Unterdruck wird von einer entsprechend vorgesehenen Absaugevorrichtung hergestellt, welche das in der Kammer gebildete Gemisch aus Luft und Dampf in einen Kamin oder in eine Rückgewinnungsanlage abführt.

An einer Dichtungsanordnung der eingangs beschriebenen Art tritt stets, wie bereits ausgeführt, eine gewisse Belastung der Umgebung mit Wrasendampf auf, welche unter Umständen spezielle Vorkehrungen zur Luftreinhaltung erforderlich machen kann. Darüber hinaus ist die Zuverlässigkeit einer Funktionskontrolle anhand einer Wrasenfahne nur eingeschränkt, da kleinere Veränderungen nur schwer erkennbar sind. Die Funktionskontrolle muß sich daher im wesentlichen beschränken auf die Feststellung, ob ein Schaden an der Dichtungsanordnung bereits eingetreten ist oder nicht. Eine regelrechte Diagnose der Wellendichtungsanordnung mit dem Ziel, eine quantitative Aussage über die Funktionstüchtigkeit der Dichtungsanordnung zu erhalten und einen Schaden bereits im Stadium seiner Anbahnung zu erkennen, ist nicht möglich.

Daher liegt der Erfindung die Aufgabe zugrunde, eine Dichtungsanordnung der eingangs genannten Art anzugeben, welche sowohl eine Einschränkung der Belastung der Umgebung als auch eine zuverlässige Diagnose, d.h. insbesondere eine zuverlässige Feststellung, daß sich ein Schaden anbahnt, erlaubt. Es soll auch ein Verfahren zum Betrieb einer solchen Dichtungsanordnung angegeben werden.

Zur Lösung dieser Aufgabe wird eine Dichtungsanordnung für eine Durchführung einer eine Achse habenden Welle durch ein feststehendes Gehäuse, welches einen mit einem Fluid beaufschlagbaren Innenraum umschließt, aus dem die Welle austritt, mit einer die Welle umringenden, entlang der Achse beiderseits von Dichtungen benachbarten und durch eine der Dichtungen hindurch mit dem Fluid beaufschlagbaren Wrasenkammer, die zu der Umgebung hin offen ist, angegeben, bei der die Wrasenkammer zusätzlich mit einer Saugeinrichtung verbunden ist, wobei der Saugeinrichtung ein Stellventil vorgeschaltet ist, mit dem die Saugwirkung einstellbar ist.

Mit der Saugeinrichtung ist es möglich, das Fluid aus der Wrasenkammer teilweise abzusaugen und damit eine Reduzierung der Belastung der Umgebung zu erreichen; darüber hinaus kann durch geeignete Auslegung und Einstellung der Saugeinrichtung erreicht werden, daß von dem insgesamt der Wrasenkammer zugestellten Fluid ein wohldefinierter, weitgehend konstanter Anteil abgesaugt wird, so daß Schwankungen in der Zustellung des Fluids durch die Dichtung sich allein auf den in die Umgebung entlassenen Rest auswirken. Somit können kleine Schwankungen im Zufluß des Fluids zu der Wrasenkammer große Schwankungen im Ausfluß des Fluids in die Umgebung bedingen, welche problemlos und mit einfachsten Mitteln, insbesondere durch bloßes Hinsehen, nachweisbar sind. Auf diese Weise ist eine empfindliche Kontrolle des Zuflusses des Fluids zu der Wrasenkammer, und damit eine empfindliche Kontrolle der Dichtwirkung, der Dichtungsanordnung möglich. Besonders bevorzugt ist, daß die Wrasenkammer über ein Wrasenrohr mit der Umgebung verbunden und die Saugeinrichtung an das Wrasenrohr angeschlossen ist. So wird die Rückwirkung der Saugeinrichtung auf eine Strömung des Fluids in den Dichtungen und in der Wrasenkammer gering gehalten und die Wirkungsweise der Dichtungsanordnung verbessert. Das Stellventil ist dabei zur feinfühligen Einstellung des mit der Saugeinrichtung gebildeten Fließgleichgewichtes.

Als Saugeinrichtung kommt insbesondere eine Strahlpumpe nach Art einer Dampfstrahlpumpe in Betracht, in der das Fluid, mit dem das Gehäuse beaufschlagt wird, als Treibmittel dient und vorzugsweise aus dem Innenraum des Gehäuses zugeführt wird. Die solcherart ertüchtigte Dichtungsanordnung arbeitet weitgehend autark neben dem Gehäuse und der in dem Gehäuse untergebrachten Einrichtung, was ihre Betriebssicherheit wesentlich unterstützt.

Weiterhin bevorzugt ist in der Dichtungsanordnung zwischen der Wrasenkammer und dem Innenraum eine die Welle umringende, entlang der Achse beiderseits von Dichtungen benachbarte Sperrkammer angeordnet, welcher über eine zugehörige Zuleitung Fluid zustellbar ist. Im vorliegenden Rahmen kann eine solche Sperrkammer mehrere Funktionen erfüllen: Sie kann dazu dienen, vor der Wrasenkammer unabhängig von den Verhältnissen im Innenraum definierte thermodynamische Verhältnisse, insbesondere einen definierten Druck, bereitzustellen, um eine weitgehend betriebsunabhängige Beaufschlagung der zur Wrasenkammer führenden Dichtung sicherzustellen. Außerdem und gegebenenfalls zusätzlich kann durch entsprechende Einstellung des Drucks in der Sperrkammer sichergestellt werden, daß ein Eindringen von Luft in den Innenraum verhindert wird; hierzu ist in der Sperrkammer ein entsprechender Überdruck einzustellen. Die zur Sperrkammer gehörige Zuleitung ist vorteilhafterweise an den Innenraum angeschlossen, insbesondere an einen Bereich des Innenraums, in dem ein für die Sperrkammer angemessener Druck herrscht. Es sei bemerkt, daß im Innenraum des Gehäuses einer arbeitenden Dampfturbine stets ein Druckgefälle herrscht, bedingt durch die Entspannung des Dampfes entlang der Turbine. Entsprechend der jeweiligen Vorgabe ist ein Anschluß der Zuleitung am Einlaß, Auslaß oder an einer Anzapfung der Dampfturbine möglich.

Besonders bevorzugt ist, insbesondere in Verbindung mit einer soeben beschriebenen Sperrkammer, zwischen der Wrasenkammer und dem Innenraum eine die Welle umringende, entlang der Achse beiderseits von Dichtungen benachbarte Leckagekammer vorgesehen, von welcher über eine zugehörige Ableitung Fluid abführbar ist. Diese Ableitung kann insbesondere an einen Leckagekondensator angeschlossen sein, in dem das abgeführte Fluid kondensiert wird. Dieser Leckagekondensator ist vorzugsweise ausgelegt zur Kondensation des Fluids bei einem Druck, der dem normalen Atmosphärendruck in etwa entspricht. Die Leckagekammer ist einsetzbar zur Bildung eines definierten Druckgefälles entlang der Dichtungsanordnung, indem in der Leckagekammer ein vorgegebener, den Anforderungen entsprechender Druck aufrechterhalten wird. Darüber hinaus kann durch Einstellen des Drucks in der Leckagekammer der Strom des Fluides, der zu der Wrasenkammer gelangt, beeinflußt werden. Dies ist insbesondere von Bedeutung, wenn die Dichtungsanordnung aus dem Innenraum des Gehäuses mit einem sehr hohen Druck beaufschlagt wird, was beispielsweise im Bereich der Einströmung einer Dampfturbine der Fall sein kann.

Mit besonderem Vorzug ist Dichtungsanordnung ausgestaltet zur gleichzeitigen Abdichtung zweier Durchführungen, wobei jede Durchführung eine mit der Saugeinrichtung verbundene Wrasenkammer aufweist. Auf diese Weise kann mit einfachen Mitteln eine besonders gute Dichtwirkung an jeder Durchführung sichergestellt werden. Vorzugsweise befindet sich zwischen jeder Wrasenkammer und der Saugeinrichtung ein jeweiliges Stellventil, um somit für jede Wrasenkammer eine individuelle Einstellung der Saugwirkung zu ermöglichen; hierdurch können insbesondere Unterschiede in der Beaufschlagung der Durchführungen aus dem Innenraum heraus ausgeglichen werden. Auch fertigungstechnisch bestimmte funktionelle Differenzen sind ausgleichbar. Größere funktionelle Differenzen werden vorzugsweise ausgeglichen mittels entsprechender Sperr- und/oder Leckagekammern.

Der Betrieb einer Dichtungsanordnung jedweder Ausgestaltung, wobei das Gehäuse mit dem Fluid beaufschlagt wird und der Wrasenkammer durch zumindest eine der Dichtungen das Fluid zufließt, erfolgt erfindungsgemäß dergestalt, daß das Fluid aus der Wrasenkammer bis auf einen Rest, der in die Umgebung abgeführt wird, abgesaugt wird, wobei der von der Saugeinrichtung (8) angesaugte Fluid anteil mittels eines Stellventils (10) geregelt wird. Hierbei wird günstigerweise von dem insgesamt in die Wrasenkammer eingeströmten Fluid ein vorgegebener konstanter Anteil abgesaugt, so daß sich die Schwankungen in dem die Wrasenkammer beaufschlagenden Strom des Fluids hauptsächlich dem in die Umgebung entlassenen Rest, und damit der Wrasenfahne, mitteilen. Dieser Rest, der bei Veränderungen in der Dichtungsanordnung stark schwanken kann, ist einfachen Inspektionsmaßnahmen zugänglich und bietet eine hervorragende Möglichkeit zur Funktionskontrolle. Er ist auch in seiner Menge beschränkt, so daß er allenfalls in geringfügigem Maße die Umgebung belastet.

Besonders geeignet ist die Dichtungsanordnung jedweder Ausgestaltung zur Anwendung in einem Fall, in dem das Fluid ein Dampf, vorzugsweise Wasserdampf, ist. Vor allem in dem Fall, in dem das Fluid Wasserdampf ist, macht sich der aus der Dichtungsanordnung austretende Rest bemerkbar als Nebelwolke, die als "Wrasenfahne" bezeichnet wird. Diese ist unmittelbar der visuellen Überwachung zugänglich; eine Größenveränderung der Nebelwolke ist ein unmittelbares Anzeichen für eine, möglicherweise nachteilige, Veränderung innerhalb der Dichtungsanordnung.

Besonders wichtig ist die Anwendung der Dichtungsanordnung jedweder Ausgestaltung an einer Dampfturbine, welche von dem Gehäuse umschlossen ist und die Welle in Rotation versetzt. Speziell an einer Dampfturbine für einen industriellen Zweck, bei der die Welle vielfach eine sehr hohe Rotationsfrequenz erreicht, ist die Überwachung der entsprechend hoch beanspruchten Dichtungsanordnung von großer Bedeutung. In diesem Zusammenhang von großer Bedeutung ist auch, daß die erfindungsgemäße Dichtungsanordnung mit sehr wenig apparativem Aufwand auskommt und insbesondere keine aufwendige Apparatur für diagnostische Zwecke erfordert; damit kommt die Erfindung den im Zusammenhang mit Dampfturbinen für industrielle Zwecke üblichen Preisvorstellungen sehr entgegen.

Ein Ausführungsbeispiel der Erfindung ist aus der Zeichnung ersichtlich.

Die einzige Figur der Zeichnung zeigt in schematischer Darstellung eine Dampfturbine 16, welche sich im Innenraum 5 eines Gehäuses 4 befindet. Durch eine Zudampfleitung 21 wird der Dampfturbine 16 Dampf zugeführt, und der in der Dampfturbine 16 entspannte Dampf wird durch eine Abdampfleitung 22 abgeführt. Durch die Entspannung des Dampfes setzt die Dampfturbine 16 die Welle 3 in Rotation um ihre Achse 2. An zwei Durchführungen 1 ist die Welle 3 aus dem Gehäuse 4 herausgeführt, Zur Erläuterung bestimmter Merkmale wird nunmehr auf beide Durchführungen 1 gemeinsam Bezug genommen. In jede Durchführung 1 einbezogen ist eine Wrasenkammer 7, welche die Welle 3 umringt und entlang der Achse 2 von jeweils zwei Dichtungen 6 benachbart ist. Dieser Wrasenkammer 7 fließt entlang der Welle 3 Dampf zu und wird jeweils durch ein Wrasenrohr 9 abgeführt. Aus dem Wrasenrohr 9 gelangt der Dampf in die Umgebung, wo er kondensiert und als Nebel, als sogenannte "Wrasenfahne", sichtbar wird. An jedes Wrasenrohr 9 angeschlossen ist eine Saugleitung 17, die zu einer Saugeinrichtung 8, nämlich einer Strahlpumpe, führt. Mit dieser wird aus dem Wrasenrohr 9 ein Teil des Dampfes abgesaugt. Neben der Reduzierung der Belastung der Umgebung wird. dadurch ein sehr empfindlicher Indikator für den Zustand der Durchführung 1 gebildet, denn selbst eine kleine Schwankung im Zufluß des Dampfes zu der Wrasenkammer 7 wird als merkliche Größenveränderung der Wrasenfahne unmittelbar sichtbar. Somit kann eine Funktionsstörung der Dichtungen 6 frühzeitig, womöglich bevor sie sich zu einem regelrechten Schaden entwickelt, erkannt werden. In jede Saugleitung 17 einbezogen ist ein Stellventil 10, um den Anteil des aus dem Wrasenrohr 9 abgesaugten Dampfes feinfühlig regulieren zu können. Als Vereinfachung ist, insbesondere bei nicht all zu hohen Anforderungen an die Dichtanordnung und ihre Überwachbarkeit, ein Ersatz des Stellventils 10 durch eine fest eingestellte Drossel, z.B. eine Blende, möglich.

Zwischen jeder Wrasenkammer 7 und dem Innenraum 5 ist in die Durchführung 1 eine Leckagekammer 13 integriert, welche gleichfalls die Welle 3 umringt und entlang dieser von Dichtungen 6 benachbart ist. Dampf, der entlang der Welle 3 durch diese Dichtungen 6 hindurch in die Leckagekammer 13 gelangt, wird teilweise durch eine zugehörige Ableitung 14 ab- und einem Leckagekondensator 15 zugeführt. Durch Wahl des Dampfdrucks in dem Leckagekondensator 15 kann der Dampfdruck in der Leckagekammer 13 festgelegt werden; hierüber ist insbesondere eine Einstellung des Zuflusses zu der Wrasenkammer 7 möglich. Die Notwendigkeit für Leckagekammern 13 und den Leckagekondensator 15 ist nicht immer gegeben. Insbesondere dann, wenn der Dampfdruck in dem Gehäuse 4 relativ gering bleibt, kann auf einen Leckagekondensator 15 verzichtet werden; gegebenenfalls wäre dann Dampf aus einer wahlweise vorhandenen Leckagekammer 13 durch die Abdampfleitung 22 abzuführen.

Die linke Durchführung 1 ist in der Nähe der Zudampfleitung 21 an das Gehäuse 4 angeschlossen, so daß diese Durchführung 1 aus dem Innenraum beaufschlagt wird mit Dampf, der unter sehr hohem Druck steht. Um diesen Druck zumindest teilweise zu kompensieren, ist, ausgehend vom Innenraum 5, hinter einer Dichtung 6 eine die Welle 3 umringende Sperrkammer 11 vorgesehen, die über eine Zuleitung 12 mit der Abdampfleitung 22, und damit mit einem Bereich im Innenraum 5, der unter relativ geringem Druck steht, verbunden ist. Hierdurch wird die Belastung der weiteren Komponenten der linken Durchführung 1, namentlich der Leckagekammer 13 und der Wrasenkammer 7, reduziert und zumindest teilweise angeglichen an die Belastung der Komponenten der rechten Durchführung 1, die in der Nähe der Abdampfleitung 22 an das Gehäuse 4 angeschlossen ist und dementsprechend wesentlich geringer belastet wird. Aus diesem Grunde ist bei der rechten Durchführung 1 keine Sperrkammer vorgesehen.

Die Strahlpumpe 8, der über Saugleitungen 17 Dampf aus den Wrasenrohren 9 absaugt, wird betrieben mit Dampf, der dem Innenraum 5 über einen Teil der Abdampfleitung 22 und der Zuleitung 12 entnommen wird. Dies ist im dargestellten Beispiel vorgesehen unter der Annahme, daß die Dampfturbine 16 eine sogenannte Gegendruck-Turbine ist, aus der der Dampf unter einem relativ hohen Druck entlassen wird. Solche GegendruckDampfturbinen werden in der Industrie vielfach eingesetzt. Ist in einem anderen Fall der Druck in der Abdampfleitung 22 nicht hoch genug je nach Auslegung der Dampfturbine 16, so kann Dampf für die Strahlpumpe 8 an einer anderen Stelle, insbesondere vom Einlaß oder einer Anzapfung der Dampfturbine 16, entnommen werden. Über eine Treibmittelleitung 18 und ein Stellventil 19 gelangt der als Treibmittel dienende Dampf zur Strahlpumpe 8,wo er den aus den Wrasenrohren 9 gesaugten Dampf aufnimmt und von wo er durch eine Ableitung 20 abgeführt wird; diese Ableitung führt im dargestellten Fall zum Leckagekondensator 15.

Die beschriebene Dichtungsanordnung ermöglicht eine einfache Funktionskontrolle einer Durchführung einer Welle und gestattet darüber hinaus eine deutliche Verringerung der Belastung ihrer Umgebung. Sie ist besonders qualifiziert zur Anwendung an einer Dampfturbine, insbesondere an einer Dampfturbine für einen industriellen Zweck mit einer Leistungsabgabe zwischen etwa 1 MW und 40 MW.

## Patentansprüche

1. Dichtungsanordnung für eine Durchführung (1) einer eine Achse (2) habenden Welle (3) durch ein feststehendes Gehäuse (4), welches einen mit einem Fluid beaufschlagbaren Innenraum (5) umschließt, aus dem die Welle (3) austritt, mit einer die Welle (3) umringenden, entlang der Achse (2) beiderseits von Dichtungen (6) benachbarten und durch zumindest eine der Dichtungen (6) hindurch mit dem Fluid beaufschlagbaren Wrasenkammer (7), die zu der Umgebung hin offen ist,
**dadurch gekennzeichet**, daß die Wrasenkammer (7) zusätzlich mit einer Saugeinrichtung (8) verbunden ist, wobei zwischen der Saugeinrichtung (8) und der Wrasenkammer (7) ein Stellventil (10) eingesetzt ist.

2. Dichtungsanordnung nach Anspruch 1, bei der die Wrasenkammer (7) über ein Wrasenrohr (9) mit der Umgebung verbunden und die Saugeinrichtung (8) an das Wrasenrohr (9) angeschlossen ist.

3. Dichtungsanordnung nach Anspruch 1 oder 2, bei der die Saugeinrichtung (8) eine Strahlpumpe (8) ist, welche zur Zustellung von als Treibmittel dienendem Fluid mit dem Innenraum (5) verbunden ist.

4. Dichtungsanordnung nach einem der vorhergehenden Ansprüche, bei der zwischen der Wrasenkammer (7) und dem Innenraum (5) eine die Welle (3) umringende, entlang der Achse (2) beiderseits von Dichtungen (6) benachbarte Sperrkammer (11) angeordnet ist, welcher über eine zugehörige Zuleitung (12) Fluid zustellbar ist.

5. Dichtungsanordnung nach Anspruch 5, bei der die Zuleitung (12) an den Innenraum (5) angeschlossen ist.

6. Dichtungsanordnung nach einem der vorhergehenden Ansprüche, bei der zwischen der Wrasenkammer (7) und dem Innenraum (5) eine die Welle (3) umringende, entlang der Achse (2) beiderseits von Dichtungen (6) benachbarte Leckagekammer (13) angeordnet ist, von welcher über eine zugehörige Ableitung (14) Fluid abführbar ist.

7. Dichtungsanordnung nach Anspruch 6, bei der die Ableitung (14) an einen Leckagekondensator (15) angeschlossen ist.

8. Dichtungsanordnung nach einem der vorhergehenden Ansprüche, bei der die Welle (3) zwei Durchführungen (1) durch das Gehäuse (4) hat, deren jede eine mit der Saugeinrichtung (8) verbundene Wrasenkammer (7) aufweist.

9. Dichtungsanordnung nach Anspruch 8, bei der der Saugeinrichtung (8) vor jeder Wrasenkammer (7) ein jeweiliges Stellventil (10) vorgeschaltet ist.

10. Dichtungsanordnung nach einem der vorhergehenden Ansprüche, bei der das Gehäuse (4) eine Dampfturbine (16) umschließt, durch die die Welle (3) in Rotation versetzbar ist.

11. Verfahren zum Betrieb einer Dichtungsanordnung für eine Durchführung (1) einer eine Achse (2) habenden Welle (3) durch ein feststehendes Gehäuse (4), welches einen mit einem Fluid beaufschlagten Innenraum (5) umschließt, aus dem die Welle (3) austritt, mit einer die Welle (3) umringenden, entlang der Achse (2) beiderseits von Dichtungen (6) benachbarten und durch zumindest eine der Dichtungen (6) hindurch mit dem Fluid beaufschlagten Wrasenkammer (7), die zu der Umgebung hin offen und zusätzlich mit einer Saugeinrichtung (8) verbunden ist,
**dadurch gekennzeichnet**, daß das Fluid aus der Wrasenkammer (7) bis auf einen Rest, der in die Umgebung abgeführt wird, mittels der Saugeinrichtung (8) abgesaugt wird, wobei der von der Saugeinrichtung (8) angesaugte Fluid anteil mittels eines Stellventils (10) geregelt wird.

12. Verfahren nach Anspruch 11, wobei das Fluid ein Dampf, vorzugsweise Wasserdampf, ist.

13. Verfahren nach Anspruch 11 oder 12, wobei die Welle (3) rotiert.

## Claims

1. Seal arrangement for a passage (1), through a s tationary casing (4), for a shaft (3) with a centre line (2), which stationary casing (4) encloses an internal space (5) to which a fluid can be admitted and from which the shaft (3) emerges, the seal arrangement having a vapour chamber (7), which surrounds the shaft (3), which has seals (6) adjacent to it on both sides along the centre line, which can have the fluid admitted to it through at least one of the seals (6) and which is open to the surroundings, characterized in that the vapour chamber (7) is additionally connected to a suction device (8), a control valve (10) being inserted between the suction device (8) and the vapour chamber (7).

2. Seal arrangement according to Claim 1, in which the vapour chamber (7) is connected to the surroundings by means of a vapour pipe (9) and the suction device (8) is connected onto the vapour pipe (9).

3. Seal arrangement according to Claim 1 or 2, in which the suction arrangement (8) is a jet pump (8) which is connected to the internal space (5) for the delivery of fluid used as the driving medium.

4. Seal arrangement according to one of the preceding claims, in which a reservoir chamber (11), which surrounds the shaft (3), which has seals (6) adjacent to it on both sides along the centre line (2) and to which fluid can be delivered by means of an associated inlet conduit (12), is arranged between the vapour chamber (7) and the internal space (5).

5. Seal arrangement according to Claim 4, in which the inlet conduit (12) is connected onto the internal space (5).

6. Seal arrangement according to one of the preceding claims, in which a leakage chamber (13), which surrounds the shaft (3), which has seals (6) adjacent to it on both sides along the centre line (2) and from which fluid can be led away by means of an associated outlet conduit (14), is arranged between the vapour chamber (7) and the internal space (5).

7. Seal arrangement according to Claim 6, in which the outlet conduit (14) is connected onto a leakage condenser (15).

8. Seal arrangement according to one of the preceding claims, in which the shaft (3) has two passages (1) through the casing (4), each of which passages (1) has a vapour chamber (7) connected to the suction device (8).

9. Seal arrangement according to Claim 8, in which a control valve (10) is respectively connected upstream of the suction device (8) before each vapour chamber (7).

10. Seal arrangement according to one of the preceding claims, in which the casing (4) encloses a steam turbine (16) by means of which the shaft (3) can be put into rotation.

11. Method of operating a seal arrangement for a passage (1), through a stationary casing (4), for a shaft (3) with a centre line (2), which stationary casing (4) encloses an internal space (5) to which a fluid is admitted and from which the shaft (3) emerges, the seal arrangement having a vapour chamber (7) which surrounds the shaft (3), which has seals (6) adjacent to it on both sides along the centre line (2), which has the fluid admitted to it through at least one of the seals (6), which is open to the surroundings and which is additionally connected to a suction device (8), characterized in that, with the exception of a residual quantity which is led away to the surroundings, the fluid from the vapour chamber (7) is extracted by means of the suction device (8), the amount of fluid extracted by the suction device (8) being controlled by means of a control value (10).

12. Method according to Claim 11, whereby the fluid is a vapour, preferably water vapour.

13. Method according to Claim 11 or 12, whereby the shaft (3) rotates

## Revendications

1. Dispositif pour rendre étanche une traversée (1) d'un arbre (3) ayant un axe (2) dans un boîtier (4) à demeure, lequel boîtier entoure une chambre (5) intérieure pouvant être chargée de fluide, l'arbre (3) sortant de cette chambre intérieure, comportant une chambre (7) d'aération, qui entoure l'arbre (3), qui est voisine des deux cotés d'un dispositif (6) d'étanchéité le long de l'axe (2) et qui peut être alimentée par du fluide par au moins l'un des dispositifs (6) d'étanchéité et qui est ouverte vers l'extérieure,
caractérisé en ce que la chambre (7) d'aération est reliée en plus par un dispositif (8) d'aspiration, une vanne (10) de réglage étant insérée entre le dispositif (8) d'aspiration et la chambre (7) d'aération.

2. Dispositif pour rendre étanche suivant la revendication 1, dans lequel la chambre (7) d'aération communique avec l'extérieur par l'intermédiaire d'un tuyau (9) d'aération et le dispositif (8) d'aspiration communique avec le tube (9) d'aération.

3. Dispositif pour rendre étanche suivant la revendication 1 ou 2, dans lequel le dispositif (8) d'aspiration est une pompe (8) a jet, qui communique avec la chambre (5) intérieure pour amener du fluide servant de fluide moteur.

4. Dispositif pour rendre étanche suivant l'une des revendications précédentes, dans lequel il est prévu entre la chambre (7) d'aération et la chambre intérieure (5) une chambre (11) d'arrêt, qui entoure l'arbre (3) qui est voisine de deux côtés de dispositifs (6) d'étanchéité le long de l'axe (2) et à laquelle peut être envoyé du fluide par l'intermédiaire d'une conduite (12) d'alimentation associée.

5. Dispositif pour rendre étanche suivant la revendication 4, dans lequel la conduite (12) d'alimentation est raccordée à la chambre (5) intérieure.

6. Dispositif pour rendre étanche suivant l'une des revendications précédentes, dans lequel il est prévu entre la chambre (7) d'aération et la chambre intérieure (5) une chambre (13) de vidange, qui entoure l'arbre (3) qui est voisine des deux côtés de dispositifs (6) d'étanchéité le long de l'axe (2) et par laquelle on peut évacuer du fluide par l'intermédiaire d'une conduite (14) d'évacuation associée.

7. Dispositif pour rendre étanche suivant la revendication 6, dans lequel la conduite (14) d'évacuation communique avec un condenseur (15) de vidange.

8. Dispositif pour rendre étanche suivant l'une des revendications précédentes, dans lequel l'arbre (3) a deux traversées (1) dans le boîtier (4), dont chacune comporte une chambre (7) d'aération communiquant avec le dispositif (8) d'aspiration.

9. Dispositif pour rendre étanche suivant la revendication 8, dans lequel une vanne (10) de réglage est prévue en amont du dispositif (8) d'aspiration avant chaque chambre (7) d'aération.

10. Dispositif pour rendre étanche suivant l'une des revendications précédentes, dans lequel le boîtier (4) entoure une turbine (16) à vapeur, par laquelle l'arbre (3) peut être mis en rotation.

11. Procédé pour faire fonctionner un dispositif pour rendre étanche une traversée (1) d'un arbre (3) ayant un axe (2) dans un boîtier (4) à demeure, qui entoure une chambre intérieure (5) pouvant être chargée par un fluide, l'arbre (3) sortant de cette chambre intérieure, comportant une chambre (7) d'aération, qui entoure l'arbre (3) qui est voisine des deux côtés de dispositifs (6) d'étanchéité le long de l'axe (2) et qui peut être chargée par le fluide par au moins l'un des dispositifs (6) d'étanchéité, qui est ouvert vers l'extérieur et qui communique en plus avec un dispositif (8) d'aspiration,
caractérisé en ce que l'on aspire le fluide dans la chambre (7) d'aération sauf un résidu qui est évacué à l'extérieur, au moyen du dispositif (8) d'aspiration, la proportion de fluide aspiré par le dispositif (8) d'aspiration étant réglée au moyen d'une vanne (10) de réglage.

12. Procédé suivant la revendication 11, dans lequel le fluide est une vapeur, de préférence de la vapeur d'eau.

13. Procédé suivant la revendication 11 et 12, dans lequel l'arbre (3) tourne.
